# EUROPÄISCHE PATENTSCHRIFT

(11) **EP 0 394 776 B1**
(45) Veröffentlichungstag und Bekanntmachung des Hinweises auf die Patenterteilung: **16.12.1992**
(21) Anmeldenummer: 90107094.6
(22) Anmeldetag: 12.04.1990
(51) Int. Cl.: B22D 11/14

(54) **Bogenstranggiessanlage für Stahlstränge mit einer oszillierbaren Durchlaufkokille**
Arc-type plant for continuously casting steel strands, with an oscillatory continuous casting mould
Installation de coulée continue courbe pour barres d'acier à lingotière ouverte oscillante

(30) Priorität: 24.04.1989 CH 1574/89
(43) Veröffentlichungstag der Anmeldung: 31.10.1990
(73) Patentinhaber: CONCAST STANDARD AG, CH-8027 Zürich (CH)
(72) Erfinder:
(74) Vertreter: Zeller, Josef

(56) Entgegenhaltungen:
- FR-A- 2 331 400
- US-A- 3 344 844
- SOVIET INVENTIONS ILLUSTRATED, Woche C11, 23. April 1980, Sektion Ch, Klasse M, Nr. 19617C/11, Derwent Publications Ltd, London, GB; & SU-A-334 758 (N.V. MOLOCHNIKOV) 18-11-1979
- SOVIET INVENTIONS ILLUSTRATED, Woche J50, 2. Februar 1983, Sektion Ch, Klasse M, Nr. 08772J/50, Derwent Publications Ltd, London, GB; & SU-A-904 878 (A.A. TSELIKOV) 15-02-1982

## Beschreibung

Die Erfindung betrifft eine Bogenstranggiessanlage für Stahlstränge gemäss den Merkmalen des Oberbegriffes von Anspruch 1.

Bogenstranggiessanlagen mit Durchlaufkokillen werden durch vertikale oder leicht schräg zur Vertikalen angeordnete Stahlzuführungen gespiesen. Der entstehende Strang wird auf einer bogenförmigen Strangbahn mit einer Bogenlänge von etwa 90 Grad geführt und anschliessend gerade gerichtet. Dem Richtaggregat ist in der Regel eine horizontale Strangausförderung nachgeordnet.

Stranggiessanlagen für Stahlknüppelstränge weisen Bogenradien von 4 m und mehr auf. Für Vorblockformate und Brammen werden Bogenradien von 8 - 12 m verwendet. Stranggiessmaschinen werden als Ein- oder Mehrstranggiessanlagen bis zu 8 Strängen gebaut.

Solche Stranggiessanlagen sind mit zwei und mehr begehbaren Bühnen oder Zwischenböden für die Maschinenbedienung und Wartung versehen und werden zusammen mit einer Stahlstruktur im Stahlwerk aufgebaut. Die Stahlstruktur stellt dabei einen integrierten Bestandteil der Stranggiessmaschine dar, der beispielsweise zur Aufhängung der Kokille, Abstützung der Strangführung, des Treibrichtaggregates und der Kaltstrang-Lagereinrichtung benötigt wird.

Aus US-PS 3 344 844, die den Oberbegriff bildet, ist eine Stahlstranggiessanlage mit einem starren, kreisbogenförmigen Anfahrstrang bekannt. Diese Anlage besteht aus einer Durchlaufkokille, einer Sekundärkühleinrichtung, einem Treibrichtaggregat und einer Kaltstrangführungs- und Bewegungseinrichtung. Die Kaltstrangführungseinrichtung ist gleichzeitig als Parkeinrichtung für den Kaltstrang verwendbar. Die Kokille ist an der Stahlstruktur für die Giessbühne abgestützt, das Treibrichtaggregat auf einem Fundament abgestellt und die Führungs-, Lager- und Bewegungseinrichtung des Anfahrstranges ist an weiteren Säulen der Giessbühnenstruktur befestigt. Die gebogene Strangführung zwischen Kokille und Treiber ist auf einem horizontal verfahrbaren Wagen auf dem Fundament bewegbar angeordnet. Solche Anlagen können wegen ihrer Sperrigkeit nicht in montiertem Zustand transportiert werden. Sie werden in der Regel erstmals am Giessstandort aufgebaut und ausgerichtet. Die für mehrere Stränge gemeinsame Stahlstruktur wird in ihrer Breite auf eine vorgesehene Strangzahl ausgelegt. Solche Anlagen benötigen lange und teure Montage- und Ausrichtarbeiten. Eine Veränderung der Strangzahl ist nur mit einer Aenderung der Giessbühnenstruktur möglich.

Der Erfindung liegt die Aufgabe zugrunde, eine Stranggiessmaschine für Knüppel- und Platinenstränge zu schaffen, die in werkstattmontiertem Zustand leicht transportiert und in Giessposition auf ein Fundament abgestellt werden kann. Diese Stranggiessmaschine soll im weiteren durch Aneinanderreihen einsträngiger Einheiten zu Mehrstranganlagen mit beliebiger Strangzahl zusammenstellbar sein. Neben wirtschaftlichen Herstell- und Montagemethoden soll auch die Ausrichtarbeit am Giessstandort zwischen Kokille, Strangführung, Treibrichtaggregat und Kaltstrangführung sowie Parkeinrichtung vermindert werden bzw. ganz wegfallen. Im weiteren soll jede einzelne Maschineneinheit durch vereinfachte Revisionsmöglichkeit eine hohe Verfügbarkeit sicherstellen.

Die erfindungsgemässe Aufgabe wird durch die Summe der Merkmale gemäss Anspruch 1 gelöst.

Die erfindungsgemässe Bogenstranggiessanlage, die für Knüppel- und Platinenstränge geeignet ist, kann aufgrund des neuen Aufbaukonzeptes in werkstattmontiertem Zustand transportiert werden. Der starre Anfahrstrang mit seiner Führungs- und Bewegungseinrichtung kann zwischen Kokille und Treibrollen eingefahren werden und benötigt somit beim Transport keinen zusätzlichen Platz. Für eine Mehrstranganlage kann eine entsprechende Anzahl Module nebeneinander auf ein vorbereitetes Fundament abgestellt und festgeschraubt werden. Ausrichtarbeiten zwischen Kokille, Strangführung Richttreibmaschine und Kaltstrangführungseinrichtung sind bei der Montage nicht mehr nötig. Der Modulaufbau kann mit hoher Wirtschaftlichkeit durchgeführt werden, und Revisions- sowie Ersatzteilkosten werden ebenfalls vermindert.

Gemäss einer weiteren Ausführungsform kann das Modul aus einer am Fundament befestigbaren Stütze bestehen, an welcher die Durchlaufkokille mit ihrer Oszillationsführung, das Treibrichtaggregat, der starre Anfahrstrang mit seiner Führungs- und Bewegungseinrichtung angelenkt bzw. befestigt werden. Die Stütze selbst kann nach vielfältigen Gestaltungsgrundsätzen aufgebaut werden. Eine besonders vorteilhafte Konstruktion zeichnet sich dadurch aus, dass die Stütze als Tragbock mit beidseitig je zwei Beinen, die mit einem Fundamentrahmen verbunden sind, ausgebildet ist.

Nach einem weiteren vorteilhaften Ausführungsbeispiel können die Führung für die Kokillenoszillation und die Führungseinrichtung für den starren Anfahrstrang um eine gemeinsame Achse verschwenkbar sein.

Die Bogenkokille kann an verschiedenen Stellen entlang eines Kreisbogens angeordnet sein, wobei der Eingiessteil des Formhohlraumes der Kokille im wesentlichen vertikal oder schräg liegen kann. Die Eingiessverhältnisse sind bei senkrechtem Eingiessteil besonders vorteilhaft. Dies bedingt, dass der starre, gebogene Anfahrstrang eine Bogenlänge von 110 - 130 Grad aufweist.

Der starre Anfahrstrang kann entlang eines Rollenkäfigs geführt und geparkt sowie mit einem Treibrollenpaar bewegt werden. Im Sinne eines weiteren vorteilhaften Ausführungsbeispieles wird vorgeschlagen, die Führungs- und Bewegungseinrichtung für den starren Anfahrstrang mit einem angetriebenen Schwenkhebel zu gestalten, der in Giess- und Parkposition mit dem Anfahrstrang in angelenktem Zustand verbleibt.

Zur Vergrösserung der Giessbühne kann der Schwenkhebel für den Anfahrstrang als Winkelhebel mit einem Winkel zwischen 90 Grad und 150 Grad und einem Schenkelverhältnis von etwa 1 : 2 ausgebildet werden, wobei an der Schwenkachse der kurze Hebelteil und am Anfahrstrang der lange Hebelteil angelenkt sind.

Wenn der Giessradius in der Kokille 3,5 m oder kleiner gewählt wird, so wird die Biegebeanspruchung der Strangkruste beim Richten entsprechend gross, was zu Rissen, insbesondere an den Kanten, führen kann. Um solche Strangfehler zu vermeiden, wird vorgeschlagen, den Treibrichter als Mehrpunktrichtaggregat auszubilden. Eine zusätzliche Verbesserung und Vereinfachung der Anlage kann erreicht werden, wenn der Treibrichter eine Richtstrecke für eine kontinuierliche Aufbiegung zwischen dem Bogenradius der Kokille und einem geradlinigen Strang aufweist. Mit einer solchen Richtmaschine können Stränge mit Krümmungsradien zwischen 1,5 und 3,5 m, vorzugsweise 2,5 m, bei guter Strangqualität gerichtet werden.

Die Montagezeit für die einzelnen Maschinenmodule kann weiter gekürzt werden, insbesondere wenn Reparaturen nicht in Giessposition ausgeführt werden sollen, wenn der Tragbock mit Kupplungsstücken für Medien wie Kokillenkühlwasser, Sekundärkühlwasser, Kokillenschmierung, Schutzgas etc., versehen ist, die mit Kupplungsstücken der Medienzuleitungen beim Aufsetzen der Maschine in Giessposition zusammenführbar sind.

Bei Anpassungen der Stranggiessanlage an unterschiedliche Produktionsbedürfnisse können einzelne Module rasch hinzugefügt oder weggenommen werden. Es ist auch möglich, durch Umstellung z.B. eine 6-Stranganlage in zwei 3-Stranganlagen aufzuteilen und somit neuen Betriebsbedürfnissen anzupassen.

Im nachfolgenden wird anhand einer Figur ein Beispiel der Erfindung erläutert.

Die Figur zeigt eine Seitenansicht, teilweise im Schnitt, einer Bogenstranggiessanlage.

Aus einem Zwischengefäss 1 fliesst flüssiger Stahl in eine oszillierbare Durchlaufkokille 2. Ein Exzenter 3 ist als Oszillationsantrieb schematisch dargestellt. Anschliessend an die Kokille 2 sind eine Sekundärkühleinrichtung 4, ein Treibrichtaggregat 5, ein starrer Anfahrstrang 6 und eine Anfahrstrangführungs- und Bewegungseinrichtung 7, 7′ angeordnet.

Die Stranggiessanlage ist als ein selbsttragendes Modul für eine Strangader aufgebaut. An einer Stütze 9, die am Fundament 8 über eine Grundplatte oder einen Fundamentrahmen 10 verbunden ist, sind die Kokille 2 mit ihrer Oszillationsführung 11, das Treibrichtaggregat 5 und der starre Anfahrstrang 6 mit seiner Führungs- und Bewegungseinrichtung 7, 7′ verbunden bzw. angelenkt. Die nur aus Kühlmittelzuleitungen und Sprühdüsen bestehende Sekundärkühleinrichtung 4 und eine zusätzliche Kaltstrangführung 14 sind am Fundamentrahmen 10 angeordnet. Diese als Modul bezeichnete Einheit kann in fertig montiertem Zustand am Giessplatz, beispielsweise mittels einem Kran, auf ein vorbereitetes Fundament abgestellt bzw. davon entfernt werden.

Die Stütze 9 kann durch eine zweite, vor dem Schnitt liegende gleiche Stütze und durch weitere Stützbeine 12 sowie Querbalken 13 zu einem vierbeinigen Tragbock, der am Fundamentrahmen 10 befestigt ist, weitergebildet werden.

Die Oszillationsführung 11 in der Form eines Bolzens ist gleichzeitig auch die Führung für die Führungseinrichtung 7 des Anfahrstranges 6. Der Anfahrstrang 6, der in diesem Beispiel eine Bogenlänge von etwa 130 Grad aufweist, hat als Führungseinrichtung 7 einen Schwenkhebel, der in Giess- und Parkposition mit dem Anfahrstrang 6 angelenkt bleibt. Für die Bewegung des Anfahrstranges 6 ist eine Kolbenzylindereinheit 7′ vorgesehen.

Der Schwenkhebel 7 ist als Winkelhebel mit einem Schenkelverhältnis von etwa 1 : 2 ausgebildet, wobei der kurze Hebelteil an der Schwenkachse 11 und der lange Hebelteil am Anfahrstrang 6 angelenkt sind.

Oberhalb der Schwenkachse 11 ist die Giessbühne 15 für Bedienungspersonal vorgesehen. Es ist leicht erkennbar, wie durch die Gestaltung des Winkelhebels die Grösse der Giessbühne 15 beeinflusst werden kann.

Zwischen den angetriebenen Rollen 16 und der Rolle 17 wird der gegossene Strang entlang einer Uebergangskurve 20 vom Giessbogenradius 18 gerade gerichtet und auf einer geraden Strangbahn 19 geführt. Die Uebergangskurve 20 kann durch nicht dargestellte Zwischenrollen zwischen den Rollen 16 und 17 als Mehrpunktrichtkurve oder, wie dargestellt, ohne Zwischenrollen als kontinuierliche Richtstrecke gestaltet werden. Je kleiner der Giessradius gewählt wird, der zwischen 1,5 und 3,5 m liegen kann, um so wichtiger ist eine langsame, kontinuierliche Aufbiegestrecke entsprechender Länge. Der Wert der Dehnungsänderung in Prozent Dehnung pro Längeneinheit der Richtstrecke soll einen bestimmten Wert nicht überschreiten.

Die Säulen 9 etc. des Tragbockes können mit Kupplungsstükken 22, 22′ für Medien, wie Kokillenwasser, Sekundärkühlwasser, Kokillenschmierung, Schutzgas etc., versehen sein, die mit Kupplungsstücken 23 der Medienzuleitungen beim Aufsetzen der Maschine in Giessposition zusammenführbar sind.

In der Figur wird strichpunktiert der Richttreiber in der Position zum Entkuppeln des Anfahrstranges 6 vom Anfahrkopf des gegossenen Stranges dargestellt, bevor der Kaltstrang die Parkposition, wie in der Figur dargestellt, erreicht hat. Nach der Entkupplung ist die Richtrolle 24 in der ausgezogen dargestellten Position.

Für den Transport der Stranggiessanlage kann der starre Anfahrstrang 6 in die Kokille eingefahren und festgeklemmt werden, wodurch sich das Transportvolumen wesentlich verkleinert.

## Patentansprüche

1. Bogenstranggiessanlage für Stahlstränge mit einer oszillierbaren Durchlaufkokille (2), einer Sekundärkühleinrichtung (4), einem Treibrichtaggregat (5), einem starren Anfahrstrang (6), einer Anfahrstrangführungs- und Bewegungseinrichtung (7, bzw. 7′), dadurch gekennzeichnet, dass die Durchlaufkokille (2) mit ihrer Oszillationsführung (11), das Treibrichtaggregat (5), der starre Anfahrstrang (6) mit seiner Führungs- und Bewegungseinrichtung (7, bzw. 7′) für jeweils eine Strangader als ein sich selbsttragendes Modul aufgebaut und als zusammengesetzte und ausgerichtete Moduleinheit am Giessplatz abstellbar ist.

2. Bogenstranggiessanlage nach Anspruch 1, dadurch gekennzeichnet, dass das Modul aus einer am Fundament (8) befestigbaren Stütze (9) besteht, an welcher die Durchlaufkokille (2) mit ihrer Oszillationsführung (11), das Treibrichtaggregat (5), der starre Anfahrstrang (6) mit seiner Führungs- und Bewegungseinrichtung (7, bzw. 7′) angelenkt bzw. befestigt sind.

3. Bogenstranggiessanlage nach Anspruch 1 oder 2, dadurch gekennzeichnet, dass die Stütze (9) als Tragbock (9, 12, 13) mit beidseitig je zwei Beinen (9, 12), die mit einem Fundamentrahmen (10) verbunden sind, ausgebildet ist.

4. Bogenstranggiessanlage nach einem der Ansprüche 1 - 3, dadurch gekennzeichnet, dass die Führung (11) für die Kokillenoszillation und die Führungseinrichtung (7) für den starren Anfahrstrang um eine gemeinsame Achse (11) verschwenkbar sind.

5. Bogenstranggiessanlage nach einem der Ansprüche 1 - 4, dadurch gekennzeichnet, dass der starre, gebogene Anfahrstrang (6) eine Bogenlänge von 110 - 130 Grad aufweist.

6. Bogenstranggiessanlage nach Anspruch 4 oder 5, dadurch gekennzeichnet, dass die Führungs- und Bewegungseinrichtung (7, bzw. 7′) für den starren Anfahrstrang (6) aus einem angetriebenen Schwenkhebel (7) besteht, der in Giess- und Parkposition mit dem Anfahrstrang (6) angelenkt ist.

7. Bogenstranggiessanlage nach einem der Ansprüche 1 - 6, dadurch gekennzeichnet, dass der Schwenkhebel (7) für den Anfahrstrang (6) als Winkelhebel mit einem Schenkelverhältnis von etwa 1 : 2 ausgebildet ist, wobei der kurze Hebelteil an der Schwenkachse (11) und der lange Hebelteil am Anfahrstrang (6) angelenkt sind.

8. Bogenstranggiessanlage nach einem der Ansprüche 1 - 7, dadurch gekennzeichnet, dass der Treibrichter (5) als Mehrpunktrichtaggregat ausgebildet ist.

9. Bogenstranggiessanlage nach einem der Ansprüche 1 - 7, dadurch gekennzeichnet, dass der Treibrichter (5) eine Richtstrecke für eine kontinuierliche Aufbiegung zwischen dem Bogenradius (18) der Kokille und einem geradlinigen Strangführungsteil (19) aufweist.

10. Bogenstranggiessanlage nach einem der Ansprüche 1 - 9, dadurch gekennzeichnet, dass der Bogenradius (18) zwischen 1,5 und 3,5 m, vorzugsweise 2,5 m, beträgt.

11. Bogenstranggiessanlage nach einem der Ansprüche 1 - 10, dadurch gekennzeichnet, dass der Tragbock (9, 12, 13) mit Kupplungsstücken (22) für Medien versehen ist, die mit Kupplungs stücken (23) der Medienzuleitungen beim Aufsetzen der Maschine in Giessposition zusammenführbar sind.

12. Bogenstranggiessanlage nach einem der Ansprüche 1 - 11, dadurch gekennzeichnet, dass durch Aneinanderreihung von Moduleinheiten Stranggiessmaschinen von 2 - 8 Strängen zusammenstellbar sind.

## Claims

1. An arc-type plant for continuously casting steel strands with an oscillatory continuous casting mould (2), secondary cooling apparatus (4), and driving straightening aggregate (5), a rigid starting bar (6) and apparatus (7 or 7′) for guiding and moving the starting bar, characterised in that the continuous casting mould (2) with its oscillation guide (11), the driving straightening aggregate (5) and the rigid starting bar (6) with its guiding and moving apparatus (7 or 7′) is constructed as a self-supporting module for a respective strand core and may be deposited in the casting site as an assembled and aligned module unit.

2. An arc-type continuous casting plant as claimed in Claim 1, characterised in that the module consists of a support (9) which is capable of being fixed to the foundation (8) and to which the continuous casting mould (2) with its oscillation guide (11), the driving straightening aggregate (5) and the rigid starting bar (6) with its guiding and moving apparatus (7 or 7′) are coupled or fixed.

3. An arc-type continuous casting plant as claimed in Claim 1 or 2, characterised in that the support (9) is formed as a supporting trestle (9, 12, 13) with two legs (9, 12) on each side, which are connected to a foundation frame (10).

4. An arc-type continuous casting plant as claimed in one of Claims 1 - 3, characterised in that the guide (11) for the mould oscillation and the guiding apparatus (7) for the rigid starting bar are pivotable about a common shaft (11).

5. An arc-type continuous casting plant as claimed in one of Claims 1 - 4, characterised in that the rigid, curved starting bar (6) has an arc length of 110 - 130 degrees.

6. An arc-type continuous casting plant as claimed in Claim 4 or 5, characterised in that the apparatus (7 or 7′) for guiding and moving the rigid starting bar (6) consists of a driven pivot lever (7) which is coupled to the starting bar (6) in the casting and parking position.

7. An arc-type continuous casting plant as claimed in one of Claims 1 - 6, characterised in that the pivot lever (7) for the starting bar (6) is formed as an angle lever with a ratio between its arms of approximately 1 : 2, the short lever portion being coupled to the pivotal shaft (11) and the long lever portion to the starting bar (6).

8. An arc-type continuous casting plant as claimed in one of Claims 1 - 7, characterised in that the driving straightening aggregate (5) is formed as a multiple-point straightening aggregate.

9. An arc-type continuous casting plant as claimed in one of Claims 1 - 7, characterised in that the driving straightening aggregate (5) has a straightening section for continuous bending-up between the radius of curvature (18) of the mould and a rectilinear strand guiding portion (19).

10. An arc-type continuous casting plant as claimed in one of Claims 1 - 9, characterised in that the radius of curvature (18) is between 1.5 and 3.5 m, preferably 2.5 m.

11. An arc-type continuous casting plant as claimed in one of Claims 1 - 10, characterised in that the supporting trestle (9, 12, 13) is provided with coupling members (22) for agents, which members are capable of being brought together with coupling members (23) of the agent supply lines when the machine is erected in the casting position.

12. An arc-type continuous casting plant as claimed in one of Claims 1 - 11, characterised in that by arranging module units in a row, continuous casting machines of 2 - 8 strands can be composed.

## Revendications

1. Installation de coulée continue construite en arc, pour barres d'acier, comprenant une lingotière (2) à bouts ouverts et pouvant être animée de mouvements d'oscillation, un système de refroidissement secondaire (4), une machine à extraire et à dresser (5), une fausse barre rigide (6) et un système de guidage et de transport (7, 7′) pour la fausse barre, caractérisée en ce que la lingotière (2) avec son guide-support d'oscillation (11), la machine à extraire et à dresser (5) et la fausse barre rigide (6) avec son système de guidage et de transport (7, 7′) sont réalisées, pour chaque ligne de coulée, comme un module autoportant qui peut être disposé au point de coulée comme une unité modulaire assemblée et ajustée.

2. Installation selon la revendication 1, caractérisée en ce que le module comprend un appui (9) pouvant être fixé sur une fondation (8) et auquel sont articulées ou fixées la lingotière (2) avec son guide-support d'oscillation (11), la machine à extraire et à dresser (5) et la fausse barre rigide (6) avec son système de guidage et de transport (7, 7′).

3. Installation selon la revendication 1 ou 2, caractérisée en ce que l'appui (9) est réalisé comme un chevalet (9, 12, 13) présentant, sur chacun de deux côtés, deux pieds (9, 12) reliés à un châssis de fondation (10).

4. Installation selon une des revendications 1-3, caractérisée en ce que le guide-support (11) pour l'oscillation de la lingotière et le dispositif de guidage (7) pour la fausse barre rigide sont pivotants autour d'un axe (11) commun.

5. Installation selon une des revendications 1-4, caractérisée en ce que la fausse barre rigide (6) possède une longueur d'arc de 110-130 degrés.

6. Installation selon la revendication 4 ou 5, caractérisée en ce que le système de guidage et de transport (7, 7′) pour la fausse barre rigide (6) comprend un levier pivotant (7) qui est commandé et est articulé à la fausse barre (6) à la position de coulée et à la position de parcage.

7. Installation selon une des revendications 1-6, caractérisée en ce que le levier pivotant (7) pour la fausse barre (6) est un levier coudé présentant un rapport d'environ 1:2 pour les branches, la courte branche du levier étant articulée sur l'axe de pivotement (11) et la longue branche du levier étant articulée à la fausse barre (6).

8. Installation selon une des revendications 1-7, caractérisée en ce que la machine à extraire et à dresser (5) est du type à redressement multipoint.

9. Installation selon une des revendications 1-7, caractérisée en ce que la machine à extraire et à dresser (5) présente une zone de redressement pour un dépliage ou redressement continu entre le rayon d'arc (18) de la lingotière et une partie droite (19) du guide-barre.

10. Installation selon une des revendications 1-9, caractérisée en ce que le rayon d'arc (18) est compris entre 1,5 et 3,5 m et est de préférence de 2,5 m.

11. Installation selon une des revendications 1-10, cactérisée en ce que le chevalet (9, 12, 13) est équipé de raccords d'accouplement (22) pour des fluides, qui peuvent être reliés à des raccords d'accouplement (23) des conduites d'arrivée des fluides lors de la mise en place de la machine en position de coulée.

12. Installation selon une des revendications 1-11, caractérisée en ce que la juxtaposition d'unités modulaires permet de composer des machines de coulée continue de 2 à 8 lignes.
